# FASCICULE DE BREVET EUROPEEN

(11) **EP 3 737 901 B1**
(45) Date de publication et mention de la délivrance du brevet: **09.02.2022**
(21) Numéro de dépôt: 19700015.1
(22) Date de dépôt: 02.01.2019
(51) Int. Cl.: F27B 14/06, F27B 14/08, F27D 9/00, F27B 14/10

(54) **CREUSET FROID ET COLLECTEUR DE REFROIDISSEMENT ASSOCIE POUR DISPOSITIF DE CHAUFFAGE PAR INDUCTION**
KALTTIEGEL UND ZUGEHÖRIGER KÜHLVERTEILER FÜR EINE INDUKTIONSHEIZVORRICHTUNG
COLD CRUCIBLE AND ASSOCIATED COOLING MANIFOLD FOR AN INDUCTION HEATING DEVICE

(30) Priorité: 09.01.2018 FR 1850147
(43) Date de publication de la demande: 18.11.2020
(73) Titulaire: Centre National de la Recherche Scientifique, 75016 Paris (FR)
(72) Inventeur: HAETTEL, Richard, 38220 Vizille (FR)
(74) Mandataire: IPAZ
(86) Numéro de dépôt international: PCT/EP2019/050046
(87) Numéro de publication internationale: WO 2019/137840

(56) Documents cités:
- EP-A2- 0 398 821
- CN-U- 206 488 623

## Description

La présente invention concerne un creuset froid pour dispositif de chauffage par induction pour chauffer et fondre des matériaux tels que des métaux. Le creuset comprend un corps de creuset qui présente la forme générale d'un tube ou d'une éprouvette, dont la cloison périphérique comprend plusieurs tronçons en forme d'arcs de cercle séparés l'un de l'autre par une lame d'air. Chaque tronçon renferme une canalisation de refroidissement faisant circuler un liquide de refroidissement afin de refroidir le creuset en fonctionnement. La présente invention concerne également un collecteur de refroidissement qui, en fonctionnement, est raccordé au corps de creuset et qui permet de distribuer le liquide de refroidissement dans les différentes canalisations. L'invention porte aussi sur un procédé de fabrication du creuset. Le domaine de l'invention est en particulier celui de la métallurgie et la fonderie.

### Etat de la technique antérieure

Dans le domaine des matériaux, il est très souvent nécessaire de faire fondre des matériaux, par exemple réaliser des alliages contenant plusieurs métaux ou autres matériaux. Une méthode connue est d'utiliser un dispositif de chauffage par induction, formé de conducteurs électriques qui entourent un creuset dit "froid", dans lequel on place le ou les matériaux à chauffer, appelés « la charge ». Le dispositif comprend un bobinage inducteur, entourant le creuset, afin de générer un champ magnétique à l'intérieur du creuset et ainsi chauffer la charge par induction. Le creuset est refroidi pour évacuer la chaleur en provenance de la charge et de l'effet joule du au courant induit dans celui-ci. Le creuset présente une forme générale de tube de sorte qu'il comprend une cloison périphérique formant enveloppe. Cette cloison est découpée longitudinalement de sorte que le creuset est formé de plusieurs tronçons en forme de secteurs, le long de la majorité de la longueur du creuset ; la cloison étant agencée suivant une continuité de matière à une extrémité du creuset. Cette sectorisation du creuset est nécessaire afin d'isoler électriquement les tronçons entre eux, d'induire des courants de Foucault dans la charge et éviter que le champ magnétique fourni par l'inducteur ne soit écranté par le creuset. Le dispositif comprend aussi un collecteur de refroidissement, ou boîte à eau, distribuant de l'eau de refroidissement vers des canalisations agencées dans la cloison périphérique du creuset. Des canalisations sont en outre raccordées par brasures au creuset et au collecteur de refroidissement.

Or, ces brasures ont tendance à se détériorer dans le temps, ce qui a pour conséquence une source de contamination potentielle pour la charge contenue dans le creuset, des défauts importants d'étanchéité et donc une durée de vie limitée.

Le document EP0398821 propose de braser des tubes de refroidissement sur un anneau ajouré, ledit anneau comprenant des ouvertures réparties sur sa circonférence, pour l'écoulement de l'eau entre un collecteur à eau et le creuset. Ces ouvertures sont réparties sur deux cercles différents : un cercle formé par les ouvertures d'entrée, et un autre cercle formé par les ouvertures de sortie. Un passage de refroidissement est agencé dans chaque secteur du creuset pour recevoir respectivement un tube, qui sépare le circuit d'entrée de celui de sortie. Ce mode de réalisation permet donc de réduire le nombre de brasures mais ne répond pas au problème de défauts d'étanchéité. En outre, il est difficile de réaliser des brasures sans altérer les brasures des tubes ou canalisations adjacentes, notamment lors de la maintenance du creuset.

De plus, il est nécessaire de décontaminer le creuset après chaque utilisation, ou au moins entre des charges de natures différentes, ce qui est une opération complexe et réduit encore sa durée de vie. La contamination intervient du fait que des résidus et impuretés se sont déposés sur les parois du creuset. En cas de fuite d'eau, une réaction violente de l'eau avec le matériau à chauffer peut se produire allant même jusqu'à l'explosion.

On connait également du document EP 0 398 821 un creuset associé à un collecteur qui permet de résoudre des problèmes de contamination dans le creuset. On connait aussi du document CN 206488623 un creuset associé à un collecteur qui vise à rendre plus performant le champ magnétique agissant sur les matériaux à faire fondre.

Un but de l'invention est de remédier à tout ou partie des inconvénients de l'état de la technique. Un autre but de l'invention est de proposer un dispositif de chauffage à creuset froid limitant les problèmes de durée de vie, de défauts d'étanchéité. Elle a encore pour but de proposer un dispositif facilitant la maintenance par rapport aux dispositifs connus. Elle a aussi pour but de proposer des conditions opérationnelles de fabrication permettant de réaliser des matériaux de grande pureté. Elle a enfin pour but de faciliter l'utilisation d'un dispositif de chauffage en creuset froid.

### Exposé de l'invention

Selon un premier aspect de l'invention, on atteint au moins l'un des buts précités avec un creuset froid pour dispositif de chauffage par induction comprenant un corps de creuset comprenant :
- un anneau de raccordement comprenant une région annulaire de distribution,
- une enveloppe tubulaire s'étendant depuis l'anneau de raccordement pour définir un volume de chauffe, l'enveloppe étant découpée longitudinalement de façon à réaliser plusieurs secteurs séparés afin d'induire des courants de Foucault dans la charge placée dans le volume de chauffe et d'éviter que le champ magnétique fourni par un inducteur ne soit écranté par le creuset,
- des canaux de liquide de refroidissement disposés longitudinalement dans l'épaisseur du corps de creuset de façon que chaque secteur comprend au moins un canal de liquide de refroidissement.

Chaque secteur comprend au moins deux trajets de liquide de refroidissement : un trajet dit « aller » et un trajet dit « retour » du liquide de refroidissement. Les trajets de liquide de refroidissement de chaque secteur sont formés par l'au moins un canal de liquide de refroidissement. Lesdits trajets débouchent dans la région annulaire de distribution de sorte que ladite région présente, pour chaque secteur, un orifice dit « d'entrée » et un orifice dit « de sortie », les orifices étant écartés l'un de l'autre le long d'une direction radiale du creuset.

L'ensemble forme ainsi le long du pourtour de la région annulaire de distribution deux régions distinctes concentriques autour de l'axe longitudinal du creuset dont l'une communique seulement avec le trajet aller des canaux et l'autre communique seulement avec le trajet retour des canaux.

Le corps de creuset est destiné à être assemblé de manière amovible avec un collecteur de refroidissement via l'anneau de raccordement, le collecteur comprenant des éléments de distribution de liquide de refroidissement se raccordant aux canaux de liquide de refroidissement, du fait de cet assemblage, pour faire circuler ledit liquide entre le collecteur et les canaux.

Le corps de creuset présente une structure monobloc composée d'un seul et même matériau présentant une continuité de matière sur au moins deux secteurs.

Le creuset froid selon l'invention permet une utilisation plus aisée, par rapport au creuset de l'art antérieur, en limitant voire supprimant, les opérations de brasures réalisées sur le creuset et en permettant un raccordement avec un collecteur sans indexation angulaire lors de l'accouplement ou système de détrompage. Dès lors le creuset selon l'invention limite voire supprime les défauts d'étanchéité et propose une durée de vie accrue. La maintenance est également facilitée par rapport aux dispositifs connus.

Pour la suite et pour ce qui précède, on entend par « longitudinal », une direction sensiblement parallèle à l'axe du corps de creuset, plus ou moins 15 degrés angulaire. Cet axe est généralement vertical lorsque le creuset est en position d'utilisation et prévu pour une introduction ou extraction verticale. Il correspond typiquement au centre de l'enveloppe tubulaire, et/ou de l'enroulement d'induction qui entoure le creuset.

De préférence, chaque canal comprend une cloison de canal rapportée insérée longitudinalement dans ledit canal. La cloison forme un contact longitudinal étanche ou sensiblement étanche avec au moins deux régions distinctes de la paroi périphérique dudit canal, de façon à définir le trajet aller et le trajet retour de part et d'autre de ladite cloison et s'étendant longitudinalement à l'intérieur d'un même canal. La cloison rapportée permet de former simplement et dans un encombrement réduit deux trajets de liquide de refroidissement. La cloison est par exemple en tissu de verre époxy ou en composite de fibre de verre.

Selon un mode de réalisation, chaque cloison de canal présente une forme plane. Sa section transversale est sensiblement linéique et rectiligne selon une seule direction. Selon un autre mode de réalisation, chaque cloison de canal présente une forme bidimensionnelle. On entend par bidimensionnelle une forme dont la section transversale est non rectiligne, par exemple incurvée, ou comprenant au moins un élément d'épaisseur non nulle sur une face de la cloison.

Chaque cloison de canal est disposée dans son canal de façon qu'un plan géométrique imaginaire compris dans l'épaisseur de la cloison est sensiblement tangentiel à un cylindre de révolution imaginaire concentrique au creuset. Cette caractéristique permet de former dans la zone de raccordement de l'anneau de raccordement deux régions distinctes concentriques autour de l'axe longitudinal du creuset dont l'une communique seulement avec le trajet aller des canaux et l'autre communique seulement avec le trajet retour des canaux. Le raccordement entre le collecteur et le creuset peut être réalisé sans indexation.

Selon un mode de réalisation, chaque cloison de canal présente une longueur sensiblement égale ou inférieure à la longueur des canaux, et est prévue pour être insérée dans un canal en laissant un écart non nul entre le fond du canal et l'extrémité longitudinale dite de passage de la cloison de canal. De cette manière le liquide de refroidissement peut passer du trajet aller au trajet retour. Par exemple, chaque cloison de canal présente une longueur au moins égale à 75% de la longueur d'un canal.

De préférence, chaque canal comprend dans sa paroi deux rainures distinctes agencées et configurées pour recevoir et positionner chaque cloison dans ledit canal. Cette caractéristique permet un maintien fiable des cloisons de canal en position, et permet de les guider dans ledit canal, améliorant la fiabilité du refroidissement du creuset.

Selon un second aspect de l'invention, on atteint au moins l'un des buts précités avec un creuset froid pour dispositif de chauffage par induction, caractérisé en ce qu'il comprend un corps de creuset comprenant :
- un anneau de raccordement comprenant une région annulaire de distribution,
- une enveloppe tubulaire s'étendant depuis l'anneau de raccordement pour définir un volume de chauffe, l'enveloppe étant découpée longitudinalement de façon à réaliser plusieurs secteurs séparés,
- des canaux de liquide de refroidissement disposés longitudinalement dans l'épaisseur du corps de creuset de façon que chaque secteur comprend au moins un canal de liquide de refroidissement.

Le corps de creuset est destiné à être assemblé de manière amovible avec un collecteur de refroidissement via l'anneau de raccordement, le collecteur comprenant des éléments de distribution de liquide de refroidissement pouvant se raccorder aux canaux de liquide de refroidissement pour faire circuler ledit liquide.

Selon le second aspect de l'invention, ledit corps de creuset présente une structure monobloc composée d'un seul et même matériau présentant une continuité de matière sur au moins deux secteurs.

Le creuset froid, selon le second aspect de l'invention, permet une utilisation plus aisée, par rapport au creuset de l'art antérieur, en limitant, voire supprimant, les opérations de brasures réalisées sur le creuset. Dès lors le creuset selon l'invention limite voire supprime les défauts d'étanchéité et propose une durée de vie accrue. La maintenance est également facilitée par rapport aux dispositifs connus.

Selon une variante du premier ou du second aspect de l'invention, le corps de creuset est constitué essentiellement en :
- un anneau de raccordement comprenant une région annulaire de distribution,
- une enveloppe tubulaire s'étendant depuis l'anneau de raccordement pour définir un volume de chauffe, l'enveloppe étant découpée longitudinalement de façon à réaliser plusieurs secteurs séparés, et
- des canaux de liquide de refroidissement disposés longitudinalement dans l'épaisseur du corps de creuset de façon que chaque secteur comprend au moins un canal de liquide de refroidissement.

Selon une autre variante, le creuset est formé par plusieurs éléments monoblocs, comprenant chacun plusieurs secteurs formés dans une même pièce. Ces éléments monoblocs multi-secteurs forment chacun une portion angulaire du creuset et sont assemblés ensemble par des moyens mécaniques démontables, par exemple des vis individuelles ou une bride commune les maintenant tous contre le collecteur de refroidissement. Même dans cette variante, on limite grandement le nombre de fixations mécaniques, et on conserve de bonnes qualités de fiabilité et de non contamination.

De préférence, selon n'importe quel aspect ou variante, le corps de creuset présente une structure monobloc composée d'un seul et même matériau présentant une continuité de matière entre l'anneau de raccordement, les secteurs de l'enveloppe et les canaux. Cette caractéristique a pour avantage d'améliorer encore la tenue mécanique du creuset et de conserver la géométrie du corps de creuset lors de son utilisation. Ce paramètre permet d'avoir un champ électromagnétique plus homogène et donc un chauffage plus homogène de la charge. Lorsqu'il s'agit de fondre un matériau, une meilleure stabilité du bain de métal de fusion est obtenue. Cette stabilité est particulièrement importante lorsqu'il s'agit de fabriquer un alliage et de laisser se dissoudre, par diffusion dans le liquide, chacun des éléments constitutifs de l'alliage. Si l'instabilité du bain de métal en fusion devient trop importante, le métal liquide est projeté contre les parois du creuset et se solidifie aussitôt ce qui empêche son homogénéisation.

Selon le premier ou le second aspect de l'invention, le corps du creuset est constitué d'un matériau conducteur de l'électricité et conducteur thermique.

Selon un mode de réalisation préféré, le corps du creuset est constitué de cuivre fabriqué par écrouissage. Dans l'art antérieur l'opération de brasure sur le creuset engendre le recuit du cuivre ce qui rend le creuset malléable. Sans brasure réalisée sur le corps de creuset en cuivre selon l'invention, ce dernier ne subit pas de recuit et reste ainsi rigide (sans déformation). En outre le cuivre présente une très bonne conductivité thermique ce qui permet le refroidissement par conduction depuis les canaux de refroidissement jusqu'aux extrémités des secteurs. Alternativement, le corps du creuset pourrait être en acier inoxydable.

Selon un mode de réalisation compatible avec le premier aspect comme le second aspect, l'anneau de raccordement comprend sur son pourtour un filetage de creuset agencé pour permettre un assemblage par vissage de façon qu'un collecteur de refroidissement, muni d'un filetage de collecteur qui lui est complémentaire, puisse se visser sur le creuset ou inversement. Cette caractéristique permet de monter et démonter le collecteur de refroidissement du creuset facilement et rapidement afin d'améliorer la décontamination du creuset après chaque utilisation.

Ainsi, le corps de creuset comprend un élément monobloc, formant plusieurs secteurs qui sont tous séparés entre eux par des découpes longitudinales jusqu'à leur extrémité distale et sur toute leur longueur sauf dans la région de l'anneau de raccordement, dite région proximale. Typiquement, chaque secteur ainsi délimité ne comprend qu'un seul canal de refroidissement. Ce canal de refroidissement forme un trou borgne, c'est à dire avec une seule extrémité débouchant longitudinalement, lequel trou borgne est séparé en deux trajets longitudinaux par une cloison rapportée qui est insérée par cette extrémité débouchante. De préférence, un seul élément monobloc forme tous les secteurs, et constitue ainsi la totalité de l'enveloppe du corps de creuset.

Pour la suite et pour ce qui précède, on entend par extrémité distale, une extrémité située près du fond du corps de creuset, et on entend par extrémité proximale, une extrémité située près de l'anneau de raccordement du creuset.

Selon un troisième aspect de l'invention, pouvant être conforme en tout ou partie au premier aspect ou tout ou partie du second aspect de l'invention, on atteint au moins l'un des buts précités avec un collecteur de refroidissement destiné à coopérer avec un creuset froid pour dispositif de chauffage par induction, le creuset comprenant :
- un anneau de raccordement comprenant une région annulaire de distribution,
- une enveloppe tubulaire s'étendant depuis l'anneau de raccordement pour définir un volume de chauffe, l'enveloppe étant découpée longitudinalement de façon à réaliser plusieurs secteurs séparés,
- des canaux de liquide de refroidissement disposés longitudinalement dans l'épaisseur du creuset de façon que chaque secteur comprend au moins un canal de liquide de refroidissement comprenant une cloison de canal, formant dans chaque canal au moins deux trajets débouchant respectivement par deux orifices écartés l'un de l'autre le long d'une direction radiale du creuset sur la région annulaire de l'anneau de raccordement.

Le collecteur est caractérisé en ce qu'il présente deux cavités de collecteur qui sont sensiblement circulaires et sont agencées sur une même face venant en vis-à-vis de l'anneau de raccordement, les cavités de collecteur étant décalées selon une direction radiale par rapport à l'axe du collecteur de façon que chaque cavité de collecteur se situe au-dessus d'un seul orifice de chaque canal une fois le collecteur et le creuset assemblés.

Le collecteur de refroidissement selon l'invention permet une utilisation plus aisée, par rapport au collecteur de l'art antérieur, en permettant un raccordement avec un collecteur sans indexation. Dès lors le collecteur selon l'invention limite voire supprime les défauts d'étanchéité et propose une durée de vie accrue. La maintenance est également facilitée par rapport aux dispositifs connus.

Les deux cavités sont agencées de manière à réaliser une chambre d'entrée et une chambre de sortie pouvant être raccordées à un circuit de circulation de liquide de refroidissement.

De préférence, le collecteur comprend une cloison circulaire de collecteur séparant lesdites deux cavités de collecteur. Avantageusement, une seule cloison de collecteur sépare lesdites deux cavités de collecteur, ce qui permet de limiter l'encombrement et de facilité le montage par rapport au corps de creuset. Par exemple ladite cloison de collecteur vient en appui contre des extrémités dites d'étanchéité des cloisons de canal. Selon un mode de réalisation, la cloison de collecteur a une forme de cône.

Selon un mode de réalisation, le collecteur comprend, autour des cavités de collecteur, un filetage de collecteur agencé pour permettre un assemblage par vissage de façon qu'un corps de creuset comprenant également un filetage de creuset complémentaire puisse se visser sur le collecteur ou inversement. Cette caractéristique permet de raccorder très facilement le collecteur de refroidissement à un corps du creuset.

De préférence, le collecteur de refroidissement est constitué d'acier inoxydable.

Selon un quatrième aspect de l'invention, on atteint l'un des buts précités par un dispositif de chauffage par induction comprenant un corps de creuset froid selon tout ou partie du premier aspect ou tout ou partie du second aspect et un collecteur de refroidissement selon tout ou partie du troisième aspect de l'invention. Selon ce quatrième aspect, ils sont agencés pour que, lorsqu'ils sont assemblés ensemble, les éléments de distribution de liquide de refroidissement du collecteur se raccordent aux canaux de liquide de refroidissement du corps de creuset

Selon un cinquième aspect de l'invention il est prévu un procédé de fabrication d'un creuset froid pour dispositif de chauffage par induction, le creuset comprenant un corps de creuset communiquant avec un collecteur de refroidissement, le corps de creuset comprenant une enveloppe tubulaire s'étendant depuis le collecteur de refroidissement et entourant une chambre de chauffe comprise dans un volume de chauffe, l'enveloppe étant découpée longitudinalement de façon à réaliser plusieurs secteurs séparés, des canaux de liquide de refroidissement disposés longitudinalement dans l'épaisseur du creuset de façon que chaque secteur comprend au moins un canal de liquide de refroidissement, le procédé comprenant les étapes suivantes :
- fournir une ou plusieurs pièces de départ monoblocs ou ébauches, en un matériau conducteur thermique et électrique, de préférence en cuivre, par exemple un rond plein ou un tube,
- pour chaque pièce de départ, usiner la pièce aux dimensions extérieures et intérieures souhaitées, suivant la taille de creuset souhaitée, pour réaliser un corps de creuset formant un anneau de raccordement duquel s'étend l'enveloppe tubulaire.

Le procédé de fabrication comprend, dans cet ordre ou dans un autre, les étapes suivantes :
- réaliser un filetage de creuset sur le pourtour de l'anneau de raccordement,
- réaliser des alésages correspondant aux canaux de liquide de refroidissement et débouchant dans la surface de l'anneau de raccordement,
- réaliser deux rainures, diamétralement opposées, dans la paroi de chaque canal.
- réaliser des découpes longitudinales sur l'enveloppe à travers toute l'épaisseur de l'enveloppe, les découpes s'étendant entre l'anneau de
raccordement et jusqu'à l'extrémité du corps de creuset opposée à l'anneau.

Le procédé de fabrication selon l'invention permet de réaliser un corps de creuset proposant des conditions opérationnelles de fabrication permettant de réaliser des matériaux de grande pureté.

De préférence, on choisit un rond de cuivre de haute pureté. Les nuances de cuivre préférées sont comprises entre les gammes Cu-A1 et Cu-C2 selon la norme AFNOR, c'est-à-dire :
- Cu-Al : utilisé pour la fabrication de fils, barres et tubes à usage électrique, haute conductibilité électrique, bonne résistance aux agents chimiques,
- Cu-C2 : cuivre de très grande pureté, usage électrique et électronique, bonne aptitude au soudage, cuivre raffiné exempt d'oxygène ; la catégorie CU-C2, avec sa plus grande pureté et surtout son oxygène limité à 5ppm convient mieux aux applications nécessitant un vide poussé.

La nuance Cu-C2 est la nuance préférée car la plus pure et celle qui dégaze le moins, et est particulièrement adaptée pour une utilisation sous ultravide.

Les grandes dimensions sont de préférence usinées par tournage et fraisage.

Les canaux sont de préférence réalisés avec une machine de forage profond. Les alésages doivent être particulièrement soignés afin de respecter une déviation par rapport à l'axe de 0,1 millimètre maximum pour une profondeur de 100 millimètres. Ensuite, les alésages doivent être usinés avec une tolérance H7 (selon le système ISO), c'est-à-dire permettant un assemblage glissant, afin de permettre l'introduction d'un outil calibré pour réaliser les deux rainures diamétralement opposées.

Une fois l'usinage terminé, on peut introduire une cloison de canal dans chaque canal. Par exemple, la cloison de canal est constituée de matériaux composites à base de résine et de fibres de verre. Elle est par exemple usinée par fraisage et est ajustée afin d'obtenir un ajustement glissant dans les rainures de chaque canal.

Pour introduire les cloisons de canal plus facilement, il est possible d'utiliser un maillet.

Selon un mode de réalisation, les rainures peuvent être réalisées de manière à présenter une profondeur longitudinale légèrement inférieure à la profondeur de chaque canal de sorte que, lorsque la cloison de canal est mise en place, le fond du canal corresponde à une zone de passage entre le trajet aller et le trajet retour du canal.

Selon un premier mode de réalisation des cloisons de canal, les extrémités distales des rainures réalisent une butée axiale pour la mise en position de ladite cloison ce qui permet de faciliter l'assemblage. Les cloisons de canal présentent des dimensions identiques sur toutes leurs longueurs. Les longueurs des cloisons sont identiques aux longueurs des profondeurs des rainures de façon à ce que l'extrémité supérieure ou proximale de chaque cloison affleure la surface de l'anneau de raccordement.

Selon un deuxième mode de réalisation des cloisons de canal, celles-ci présentent, près de leur extrémité proximale, un ou deux épaulements. Dans ce mode de réalisation, les canaux peuvent être réalisés avec ou sans rainures. En outre, une entaille est réalisée dans une rainure (ou les deux rainures, ou près de l'ouverture) de chaque canal et sur la région annulaire de façon à ce que chaque épaulement repose sur une entaille.

Selon une variante du second mode de réalisation, on réalise un usinage circulaire sur la face transversale sur laquelle débouchent les canaux de liquide de refroidissement de manière à former une gorge de raccordement circulaire, lorsque les alésages ne sont pas encore réalisés, et une succession de gorges entre les ouvertures des alésages lorsque les alésages sont réalisés.

De manière optionnelle, une résine durcissante est introduite dans lesdites gorges de raccordement ou les entailles de façon à les remplir pour assurer l'étanchéité entre deux canaux. La résine est appliquée jusqu'à atteindre la hauteur de l'extrémité proximale des cloisons de canal. La résine permet d'améliorer l'étanchéité d'une part entre l'orifice d'entrée et l'orifice de sortie de chaque canal et d'autre part plus généralement entre le corps de creuset et le collecteur de refroidissement. La résine est de préférence du type suffisamment rigide pour pouvoir être usinée et pouvoir résister au liquide de refroidissement. Par exemple, la résine est du Stycast^{®} 2850FT.

Afin d'appliquer la résine, on utilise des bouchons obstruant les orifices de chaque canal. De préférence, chaque bouchon présente une fente dont la forme et l'épaisseur sont complémentaires de la forme et de l'épaisseur des cloisons de canal. Par exemple, les bouchons sont constitués de polytétrafluoroéthylène dit « PTFE ».

Une fois la résine appliquée, il peut être nécessaire de retirer par usinage le surplus de résine de façon à réaliser une portée plane continue entre les extrémités proximales des cloisons et la résine, lorsque des gorges de raccordement (entre chaque paire de canaux le long du pourtour de la région annulaire) sont réalisées, ou entre les extrémités proximales des cloisons, la résine et la surface de la région annulaire de l'anneau de raccordement, lorsque des entailles sont réalisées.

Une portée plane le long du diamètre comprenant les cloisons de canal est nécessaire de manière à ce qu'une cloison de collecteur, séparant les cavités aller et retour du collecteur de refroidissement, vienne en appui sur ladite portée plane (comprenant les cloisons de canal) et réalise un contact continu de manière à former étanchéité lorsque le collecteur de refroidissement est raccordé au corps de creuset. Ainsi le liquide de refroidissement peut circuler entre ledit collecteur de refroidissement et ledit corps de creuset sans que le liquide de refroidissement traverse l'un des trajets en dehors du passage prévu à cet effet.

En outre, ledit corps de creuset présente une deuxième portée réalisée sur la région annulaire de l'anneau de raccordement entre le volume de chauffe et les orifices des canaux. La deuxième portée délimite la frontière entre le volume de chauffe et les canaux. Elle est réalisée de manière à ce qu'une barrière de collecteur vienne en appui sur ladite deuxième portée et réalise un contact continu de manière à former étanchéité par rapport au volume de chauffe. De préférence, la deuxième portée est un chanfrein. Cette caractéristique a pour avantage de faciliter le centrage et donc la mise en position du collecteur de refroidissement par rapport au corps de creuset. Le chanfrein a aussi pour avantage d'être compact.

De préférence, chaque extrémité de la cloison de collecteur et de la barrière de collecteur comprend un joint torique afin de réaliser l'étanchéité.

Le procédé de fabrication selon l'invention permet de réaliser tout type de creuset ; par exemple des creusets droits sans fond, dit « à coulée continue » ou aussi bien des creusets du type « poche » dit « à semi-lévitation » par exemple hémisphérique et conique.

De préférence, on réalise :
- des découpes longitudinales dites « hautes » sur l'enveloppe à travers toute l'épaisseur de l'enveloppe, les découpes s'étendant entre l'anneau de raccordement vers l'extrémité du corps de creuset opposée à l'anneau sans atteindre l'extrémité distale du corps de creuset,
- des découpes longitudinales dites « basses » par électroérosion formant des fentes, chaque fente traversant toute l'épaisseur de l'enveloppe, étant suffisamment étroite pour ne pas laisser s'échapper un matériau à chauffer, et s'étendant dans le prolongement des découpes hautes jusqu'à l'extrémité distale opposée à l'anneau de raccordement.

Le découpage des fentes est réalisé suivant les étapes suivantes :
- placer un noyau à l'intérieur du corps de creuset,
- obturer l'extérieur des découpes hautes au moins dans leur partie se raccordant avec les fentes, par exemple en plaçant un ruban d'obturation adhésif autour de l'enveloppe du corps de creuset,
- remplir les découpes hautes par de la résine,
- découper les fentes par électroérosion, notamment à fil,
- retirer ou dissoudre la résine.

Par exemple, chaque fente présente une largeur de 0,35 millimètre. Lors de la découpe des fentes par électroérosion, il est impératif de maintenir en position les secteurs entre eux, sans quoi ils se déformeraient lors de la découpe (relâchement des contraintes internes dans le cuivre).

Pour maintenir en position les secteurs, on insère un noyau cylindrique à l'intérieur du creuset, le noyau étant ajusté au diamètre interne du corps de creuset. Par exemple, le noyau est constitué de polytétrafluoroéthylène dit « PTFE ». De préférence, le noyau est placé dans le corps du creuset au niveau des découpes hautes et à distance de la zone où seront réalisées les fentes. Ensuite, un ruban adhésif est inséré sur l'extérieur du corps du creuset en vis-à-vis du noyau. Enfin, une résine est appliquée dans les découpes hautes. Cette mise en œuvre permet de solidariser les secteurs entre eux.

Lors de la découpe par électroérosion, il est primordial que le fil permettant la découpe ne puisse pas venir en contact avec de la résine, afin que la découpe des fentes ne soit pas perturbée.

Une fois les fentes réalisées, la résine est dissoute à l'aide d'un solvant approprié.

Le collecteur de refroidissement est de préférence réalisé en deux parties. Ces deux parties sont usinées séparément par tournage et fraisage puis assemblées par soudure. Une fois assemblé, le collecteur définit deux cavités circulaires.

### Description des figures et des modes de réalisation

D'autres caractéristiques et avantages de l'invention apparaîtront à la lecture de la description détaillée de mises en œuvre et de modes de réalisation nullement limitatifs, au regard de figures annexées sur lesquelles :
- les figures 1a, 1b, 1c et 1d sont des vues d'un dispositif de chauffage par induction comprenant un creuset dit « poche » raccordé à un collecteur de refroidissement selon un mode de réalisation de l'invention, ledit creuset comprenant des découpes longitudinales dans l'enveloppe du creuset formant des secteurs séparés, chaque secteur comprenant un canal de liquide de refroidissement, la figure la étant une vue de face dudit dispositif, la figure 1b étant une vue en coupe du dispositif de la figure la selon un plan de coupe longitudinal passant par l'axe dudit dispositif et par des découpes diamétralement opposées, la figure 1c étant une vue en perspective et légèrement en contre-plongée du dispositif conforme à la figure 1a, la figure 1d étant une vue en perspective et en coupe du dispositif de la figure la selon un plan de coupe longitudinal passant par l'axe dudit dispositif et par des canaux diamétralement opposés ;
- les figures 2a et 2b sont des vues d'un creuset montrant un corps de creuset comprenant un anneau de raccordement et une enveloppe selon un mode de réalisation de l'invention conformes aux figures la à 1d, la figure 2a étant une vue de face du corps de creuset, la figure 2b étant une vue en coupe d'un corps de creuset conforme à la figure 2a selon un plan de coupe longitudinal passant par l'axe dudit corps de creuset et par des découpes diamétralement opposées ;
- la figure 3 est une vue en coupe d'un corps de creuset conforme à la figure 2a selon une coupe à plans perpendiculaires dont le premier plan passe par l'axe et par des découpes diamétralement opposées du corps de creuset et dont le second plan passe par l'enveloppe, la figure 3 montrant en particulier des secteurs séparés de l'enveloppe, chaque secteur comprenant un canal selon un mode de réalisation de l'invention,
- la figure 4 est un agrandissement d'une partie de l'anneau de raccordement du corps de creuset de la figure 2b, montrant une partie d'une région annulaire dudit anneau, ladite région comprenant une gorge de raccordement ;
- la figure 5 est un agrandissement d'un secteur vu en coupe de la figure 3, montrant des découpes au fond du corps de creuset ;
- la figure 6a est une vue en coupe d'un corps de creuset conforme à la figure 2a selon un plan de coupe longitudinal passant par l'axe dudit corps de creuset et par des canaux diamétralement opposées, une cloison de canal rapportée étant visible dans chaque canal ;
- la figure 6b montre un exemple de cloison de canal rapportée vue de face ;
- les figures 7a, 7b montre une première pièce tubulaire du collecteur de refroidissement selon un mode de réalisation, destiné à être reliée à une seconde pièce dudit collecteur, la figure 7a étant une vue de face de ladite première pièce, la figure 7b étant une vue en coupe de la pièce de la figure 7a montrant un alésage prévu pour le passage des matériaux à chauffer ;
- la figure 8 est une vue en coupe d'une seconde pièce du collecteur de refroidissement comprenant une cloison de séparation de collecteur, un orifice d'entrée d'un liquide de refroidissement et un orifice de sortie du liquide de refroidissement ;
- la figure 9 est une vue en perspective d'un corps de creuset comprenant des canaux de liquide de refroidissement dans lesquels sont insérées des cloisons de canal rapportées dont les extrémités proximales sont visibles ;
- la figure 10 est une vue en perspective d'un bouchon de canal selon un mode de réalisation, le bouchon comprenant une fente destinée à recevoir une extrémité proximale d'une cloison de canal rapportée ;
- les figures 11a et 11b montrent un corps de creuset dit « sans fond », selon un mode de réalisation, comprenant un anneau de raccordement et une enveloppe, la figure 11a étant une vue de face, la figure 11b étant une vue en coupe du corps de creuset de la figure 11a selon un plan de coupe passant par l'axe et des découpes diamétralement opposées du corps de creuset ;
- la figure 12 un agrandissement d'un dispositif de chauffage par induction vu en coupe de la figure 1d, montrant la communication du liquide de refroidissement entre le collecteur de refroidissement et le corps du creuset.

### Description d'un exemple de mode de réalisation

Les modes de réalisation qui seront décrits dans la suite ne sont nullement limitatifs ; on pourra notamment mettre en œuvre des variantes de l'invention ne comprenant qu'une sélection de caractéristiques décrites par la suite isolées des autres caractéristiques décrites, si cette sélection de caractéristiques est suffisante pour conférer un avantage technique ou pour différencier l'invention par rapport à l'état de la technique antérieur. Cette sélection comprend au moins une caractéristique de préférence fonctionnelle sans détails structurels, ou avec seulement une partie des détails structurels si cette partie uniquement est suffisante pour conférer un avantage technique ou pour différencier l'invention par rapport à l'état de la technique antérieure.

En particulier toutes les variantes et tous les modes de réalisation décrits sont combinables entre eux si rien ne s'oppose à cette combinaison sur le plan technique.

Les figures 1a, 1b, 1c et 1d illustrent un dispositif de chauffage par induction 1 destiné à faire fondre des matériaux pour réaliser des alliages ou fondre des métaux purs pour réaliser des coulées dans des moules, ou affiner en atmosphère particulière lors de la fusion. Le dispositif de chauffage comprend un creuset 10 dit « froid » destiné à contenir lesdits matériaux à chauffer, aussi appelés « la charge » (non visible sur les figures). La charge est chauffée grâce à un inducteur bobiné (non représenté) autour du creuset 10 et d'un générateur (non représenté). De manière connue, le dispositif de chauffage comprend également un collecteur de refroidissement 30 distribuant un liquide de refroidissement dans le creuset 10 raccordé à ce dernier.

On va tout d'abord décrire un creuset 10 du type « poche » ou « à semi-lévitation ». En référence aux figures 1a, 1b, 1c, 1d, 2a, 2b, 6a et 9, le creuset 10 comprend un corps de creuset 11 contenant le matériau à chauffer.

Le corps de creuset 11 comprend un anneau de raccordement 12 destiné à permettre le raccordement d'une part mécanique et d'autre part des flux de liquide de refroidissement entre le corps de creuset et le collecteur de refroidissement. L'anneau de raccordement est une portion circulaire du corps de creuset et est continu de matière le long de sa circonférence. L'anneau de raccordement sera décrit plus en détail par la suite.

Le corps de creuset 11 comprend une enveloppe tubulaire 14 s'étendant axialement depuis l'anneau de raccordement 12 pour définir un volume de chauffe. Le corps de creuset comprend des secteurs 16 réalisés dans l'enveloppe tubulaire 14. Le corps de creuset 11 présente une structure monobloc composée d'un seul et même matériau présentant une continuité de matière entre l'anneau de raccordement 12 et les secteurs 16 de l'enveloppe tubulaire 14, en les incluant. Dans le cas d'un creuset du type « poche » ou « à semi-lévitation », le corps de creuset 11 comprend un fond de creuset 110 sensiblement conique. L'enveloppe 14 est découpée longitudinalement de façon à réaliser plusieurs secteurs séparés 16. En référence aux figures 1b, 2b, 3 et 5, des découpes longitudinales dites « hautes » ou interstices 18 sont réalisées dans des directions radiales par rapport à l'axe longitudinal du corps de creuset et dans l'épaisseur de l'enveloppe tubulaire 14 de sorte que les portions d'enveloppe restantes forment des secteurs angulaires d'enveloppe le long de la circonférence de l'enveloppe 14 (voir en particulier les figures 3 et 5). En référence aux figures 1b, 2b et 3, les découpes longitudinales 18 sont réalisées avec une profondeur transversale égale jusqu'à l'extrémité distale du corps du creuset de façon que le fond 110 du corps du creuset n'est pas découpé sur toute son épaisseur mais selon une découpe présentant une largeur pouvant être sensiblement identique à la largeur d'une découpe 18 ; étant donné que le fond du creuset 110 est conique. Selon un autre mode de réalisation, la largeur de découpe au niveau du fond 110 du corps du creuset peut être légèrement différente, soit pour augmenter le rendement du creuset, soit pour améliorer le refroidissement.

Les découpes hautes 18 présentent une largeur sensiblement égale à 3 à 4 millimètres. Cela permet de limiter les pertes de charges notamment dans le cas de réalisation sous vide.

Le fond du creuset 110 présente également des découpes longitudinales. En référence aux figures 1b, 2b et 5, des découpes longitudinales ou fentes 19 sont réalisées dans des directions radiales par rapport à l'axe longitudinal du corps de creuset et dans l'épaisseur du fond du corps de creuset 110 de sorte que les portions de fond du corps restantes forment des secteurs angulaires d'enveloppe le long de la circonférence du fond 110 du corps de creuset. Les fentes 19 sont réalisées sensiblement dans le prolongement des découpes hautes 18 de façon que les secteurs 16 sont séparés depuis l'anneau de raccordement jusqu'à l'extrémité distale du corps de creuset. Les fentes 19 présentent une largeur sensiblement égale à 0,35 millimètre.

Selon l'exemple représenté, le corps de creuset présente un diamètre intérieur de 50 millimètres et comporte 16 secteurs. Le corps de creuset représenté aux figures 1b, 1d, 2b et 6a présente à son extrémité distale une ouverture de coulée 111 permettant de faire une coulée de la charge par gravité dans une lingotière se trouvant en-dessous. Lors de l'utilisation, un doigt escamotable (non représenté) obstrue l'extrémité du corps de creuset, par exemple un doigt lui-même refroidi.

Le corps de creuset comprend un canal de liquide de refroidissement 15 dans chaque secteur 16. En référence aux figures 1d, 3 et 6a, chaque canal de refroidissement 15 est disposé longitudinalement dans l'épaisseur de chaque secteur. Les canaux 15 présentent une forme tubulaire.

En référence aux figures 1d et 6a, les canaux 15 s'étendent jusqu'au fond du corps de creuset 110 de manière à former un trou borgne dont le fond appelé fond de canal est désigné par la référence 151. En référence aux figures 3 et 6a, les canaux 15 débouchent sur la surface supérieure de l'anneau de raccordement 12 comprenant une région annulaire 120. La région annulaire 120 forme une partie continue formée dans la matière du corps de creuset monobloc.

Le corps de creuset comprend plusieurs cloisons de canal rapportées 20 de sorte que chaque cloison est prévue pour être insérée dans un canal 15. En outre, chaque canal 15 est agencé et configuré pour recevoir une cloison de canal 20. Elle est insérée longitudinalement dans chaque canal et forme un contact longitudinal étanche avec au moins deux régions distinctes de la paroi interne périphérique dudit canal. Du point de vue du fond du canal 151, l'extrémité distale de la cloison de canal 20 est à distance du fond de canal 151 de manière à laisser un passage. Par exemple, la largeur du passage est sensiblement égale au rayon du canal. Une fois insérée dans un canal et en référence aux figures 6a et 12, chaque canal 15 présente, à l'intérieur de celui-ci et de part et d'autre de la cloison de canal 20, un trajet dit « aller » 22 et un trajet dit « retour » 21 pour la circulation du liquide de refroidissement dans chaque secteur du corps de creuset. Le liquide de refroidissement peut circuler depuis le trajet aller vers le trajet retour en passant par le passage, prévu à cet effet, près du fond du canal 151. Du côté de l'anneau de raccordement (voir figure 3 côté gauche, 2b, 11b), les trajets débouchent dans la région annulaire 120. Pour chaque canal 15, la région annulaire présente un orifice dit « d'entrée » 24, correspondant à l'entrée d'un trajet aller 22, et un orifice dit « de sortie » 23, correspondant à la sortie d'un trajet retour 21. Les orifices d'entrée 24 et de sortie 23 doivent être disposés l'un à côté de l'autre et alignés le long d'une direction radiale du creuset.

Comme on le voit, notamment en figures 3 et 6a, chaque canal 15 présente un orifice d'entrée 24 et un orifice de sortie 23 qui sont formés par une même ouverture du canal 15 débouchant dans la partie annulaire. C'est cette ouverture commune qui est elle-même divisée en une ouverture d'entrée 24 et une ouverture de sortie 23 par l'extrémité proximale 200 de la cloison de canal 20. L'ensemble de ces ouvertures débouchant chacune d'un canal 15 est distribué en un seul cercle correspondant à la région annulaire 120.

Selon un mode de réalisation préféré, chaque canal présente en outre deux rainures diamétralement opposées de façon à recevoir et positionner chaque cloison de canal 20. Les rainures forment deux régions distinctes s'étendant longitudinalement dans chaque canal et forment un contact longitudinal étanche avec la cloison de canal 20 insérée dans ledit canal.

Les cloisons de canal rapportées présentent une forme rectangulaire dont l'épaisseur est très largement inférieure à sa longueur ou sa largeur de sorte qu'elles forment respectivement un plan. En référence à la figure 6b, la cloison de canal 20 présente à son extrémité proximale, prévue pour être proche de l'anneau de raccordement, un élargissement de largeur 210 formant épaulement. L'élargissement de largeur 210 est prévu pour venir en appui contre une entaille réalisée à la surface de la région annulaire 120. De préférence, deux entailles diamétralement opposées sont réalisées sur la région annulaire 120 afin de recevoir les épaulements des cloisons de canal.

En référence aux figures 3 et 9, chaque cloison de canal 20 est disposée dans son canal 15 de façon qu'un plan géométrique imaginaire compris dans l'épaisseur de la cloison est sensiblement tangentiel à un cylindre de révolution imaginaire concentrique au creuset. Cette caractéristique permet de délimiter radialement deux régions de distribution du liquide de refroidissement, une première région d'entrée du liquide de refroidissement comprenant tous les orifices d'entrée 24 et une deuxième région de retour du liquide de refroidissement comprenant tous les orifices de sortie 23. Il est alors possible de raccorder un collecteur de refroidissement présentant aucune indexation par exemple angulaire afin de relier les flux d'entrée et de sortie de liquide de refroidissement entre le collecteur de refroidissement et le corps de creuset.

En référence aux figures 2b, 3 et 4, la région annulaire 120 comprend plusieurs gorges de raccordement 121 reliant les ouvertures des canaux, ou les entailles prévues pour les cloisons de canal, de façon à former une rainure circulaire. Les gorges de raccordement 121 sont prévues pour être remplies de résine réalisant un joint d'étanchéité, délimitant radialement, avec les extrémités proximales 200 des cloisons de canal, les deux régions de distribution du liquide de refroidissement. En référence aux figures 9 et 10, les orifices des canaux de refroidissement sont bouchés par des bouchons 40 (voir figure 9 montrant un bouchon bouchant un canal). Chaque bouchon 40 présente une forme extérieure sensiblement cylindrique dont le diamètre extérieur est sensiblement égal au diamètre intérieur de chaque canal. Chaque bouchon 40 comprend une fente de cloison 41 destinée à recevoir une extrémité proximale d'une cloison de canal (voir figure 10), permettant ainsi l'introduction du bouchon dans le canal comprenant une cloison de manière à boucher les orifices du canal. Une fois les canaux bouchés, les gorges de raccordement 121 sont remplies de résine. Une fois que la résine a durci, les bouchons 40 sont enlevés et le surplus de résine est retiré, par exemple par usinage, afin d'obtenir une portée plane et ainsi servir de surface de jonction avec une cloison circulaire de collecteur de refroidissement. De préférence, la réalisation de la portée plane peut comprendre l'usinage de l'extrémité proximale des cloisons de canal.

En référence aux figures 2a, 2b, 6a, l'anneau de raccordement 12 présente sur son pourtour une surface de raccordement 13 comprenant un filetage de creuset agencé pour permettre un assemblage par vissage avec un collecteur de refroidissement comprenant un filetage de collecteur complémentaire de façon que le creuset puisse se visser sur un collecteur ou inversement.

Les figures 11a et 11b montre un autre type de creuset dit « sans fond » ou « à coulée continue ». Dans ce mode de réalisation, le corps de creuset ne comporte pas de fond de creuset 110 conique, mais présente un volume de chauffe présentant un diamètre interne constant jusqu'à l'extrémité du corps du creuset. Pour le reste, le corps de creuset des figures 11a et 11b comprend les mêmes caractéristiques qu'un creuset dit « poche » ou « à semi-lévitation » tel que décrit aux autres figures.

On va maintenant décrire un collecteur de refroidissement 30 agencé et configuré pour être raccordé à la fois mécaniquement et par rapport à la circulation des flux de liquide de refroidissement entre ledit collecteur et un corps de creuset décrit au-dessus. D'un point de vue mécanique et en référence à la figure 8, le collecteur de refroidissement comprend une première partie périphérique 30a qui présente sur une face interne un filetage de collecteur 31 complémentaire au filetage de creuset de façon à ce qu'ils puissent s'assembler par vissage.

En référence aux figures 1b et 12, le collecteur de refroidissement 30 comprend deux cavités de collecteur formant les éléments de distribution : une cavité dite « aller » 34 et une cavité dite « retour » 33 qui sont sensiblement circulaires et qui sont agencées en regard de la région annulaire 120 de l'anneau de raccordement. Les cavités 33, 34 sont décalées selon une direction radiale par rapport à l'axe du collecteur de façon que la cavité aller 34 est en regard des orifices d'entrée 24, et la cavité retour 33 est en regard des orifices de sortie 23. Les cavités 33, 34 sont séparées par une cloison circulaire de collecteur 32. La cloison de collecteur 32 est prévue pour venir en appui contre les extrémités proximales dites « d'étanchéité » 200 des cloisons de canal (voir figure 1b et 12). En référence aux figures 1b, 1d et 12 la cloison de collecteur 32 présente une forme conique.

Le collecteur comprend également un orifice d'entrée 38 du liquide de refroidissement communiquant avec la cavité aller 34, et un orifice de sortie 37 du liquide de refroidissement communiquant avec la cavité retour 33 (voir figures 1b et 8). La cavité retour 33 est délimitée radialement par la cloison de collecteur 32 et par une bordure interne 123 de l'anneau de raccordement 12 (voir figures 1b et 12).

En référence aux figures 7a, 7b, le collecteur comprend une seconde pièce de collecteur 30b qui comprend un tube 35 dont l'extrémité supérieure comprend une collerette 350. Le volume délimité par le tube 35 correspond à un passage d'insertion 36 via lequel la charge est insérée avant d'être introduite dans le volume de chauffe délimité par l'enveloppe tubulaire (figures 1b et 1d). La seconde pièce de collecteur 30b est destinée à être soudée sur la première pièce de collecteur 30a (voir figure 8). De préférence, la première pièce de collecteur 30a comprend un lamage 301 sur son extrémité supérieure. Le collecteur de refroidissement est réalisé en soudant la collerette 350 de la seconde pièce de collecteur 30b dans le lamage 301 de la première pièce de collecteur 30a, de manière à obtenir le collecteur de refroidissement 30 représenté sur les figures 1b et 1d.

La cavité aller 34 est ainsi délimitée radialement par la cloison de collecteur 32 et par la paroi du tube 35, voir figure 12.

En référence à la figure 12, une fois le collecteur de refroidissement 30 raccordé au corps de creuset 11, la cloison de collecteur 32 appuie sur les extrémités proximales des cloisons de canal et la résine formant joint d'étanchéité, et le tube 35 appuie sur un chanfrein 124 réalisé sur la région annulaire 120.

En référence aux figures 1b et 1d, le collecteur 30 est agencé de manière concentrique par rapport au corps de creuset 11. Le collecteur de refroidissement 30 comprend un passage d'insertion 36 via lequel la charge est insérée avant d'être introduite dans le volume de chauffe délimité par l'enveloppe tubulaire.

## Revendications

1. Creuset froid (10) pour dispositif de chauffage par induction (1), **caractérisé en ce qu'**il comprend un corps de creuset (11) comprenant :
- un anneau de raccordement (12) comprenant une région annulaire de distribution (120),
- une enveloppe tubulaire (14) s'étendant depuis l'anneau de raccordement (12) pour définir un volume de chauffe, l'enveloppe étant découpée longitudinalement de façon à réaliser plusieurs secteurs (16) séparés,
- des canaux de liquide de refroidissement (15) disposés longitudinalement dans l'épaisseur du corps de creuset de façon que chaque secteur (16) comprend au moins un canal de liquide de refroidissement (15),
chaque secteur comprenant au moins deux trajets de liquide de refroidissement, un trajet aller (22) et un trajet retour (21) du liquide de refroidissement, formés par l'au moins un canal de liquide de refroidissement (15), lesdits trajets débouchant dans la région annulaire de distribution (120) de sorte que ladite région (120) présente, pour chaque secteur, un orifice d'entrée (24) et un orifice de sortie (23), les orifices étant écartés l'un de l'autre le long d'une direction radiale du creuset,
formant ainsi le long du pourtour de la région annulaire de distribution deux régions distinctes concentriques autour de l'axe longitudinal du creuset dont l'une communique seulement avec le trajet aller des canaux et l'autre communique seulement avec le trajet retour des canaux,
le corps de creuset étant destiné à être assemblé de manière amovible avec un collecteur de refroidissement (30) via l'anneau de raccordement (12), le collecteur (30) comprenant des éléments de distribution de liquide de refroidissement se raccordant aux canaux de liquide de refroidissement (15), du fait de cet assemblage, pour faire circuler ledit liquide entre le collecteur et les canaux,
**et en ce que** ledit corps de creuset (11) présente une structure monobloc composée d'un seul et même matériau présentant une continuité de matière sur au moins deux secteurs.

2. Creuset (10) selon la revendication 1, **caractérisé en ce que** chaque canal comprend une cloison de canal rapportée (20) insérée longitudinalement dans ledit canal (15) et formant un contact longitudinal étanche avec au moins deux régions distinctes de la paroi périphérique dudit canal, de façon à définir le trajet aller (22) et le trajet retour (21) de part et d'autre de ladite cloison (20) et s'étendant longitudinalement à l'intérieur d'un même canal (15).

3. Creuset (10) selon la revendication 2, **caractérisé en ce que** chaque cloison (20) de canal présente une forme plane ou bidimensionnelle et est disposée dans son canal (15) de façon qu'un plan géométrique imaginaire compris dans l'épaisseur de la cloison est sensiblement tangentiel à un cylindre de révolution imaginaire concentrique au creuset.

4. Creuset (10) selon la revendication 2 ou 3, **caractérisé en ce que** chaque cloison (20) de canal présente une longueur sensiblement égale ou inférieure à la longueur des canaux, et est prévue pour être insérée dans un canal en laissant un écart non nul entre le fond (151) du canal et l'extrémité longitudinale dite de passage de la cloison de canal.

5. Creuset (10) selon l'une des revendications 2 à 4, **caractérisé en ce que** chaque canal (15) comprend dans sa paroi deux rainures distinctes agencées et configurées pour recevoir et positionner chaque cloison (20) dans ledit canal.

6. Creuset (10) selon l'une quelconque des revendications précédentes, **caractérisé en ce que** l'anneau de raccordement (12) comprend sur son pourtour un filetage de creuset (13) agencé pour permettre un assemblage par vissage de façon qu'un collecteur de refroidissement (30) muni d'un filetage de collecteur (31) qui lui est complémentaire puisse se visser sur le creuset ou inversement.

7. Collecteur de refroidissement (30) destiné à coopérer avec un creuset froid (10) pour dispositif de chauffage par induction (1), le creuset comprenant :
- un anneau de raccordement (12) comprenant une région annulaire de distribution (120),
- une enveloppe tubulaire (14) s'étendant depuis l'anneau de raccordement (12) pour définir un volume de chauffe, l'enveloppe étant découpée longitudinalement de façon à réaliser plusieurs secteurs (16) séparés,
- des canaux de liquide de refroidissement (15) disposés longitudinalement dans l'épaisseur du creuset de façon que chaque secteur (16) comprend au moins un canal de liquide de refroidissement comprenant une cloison (20) de canal, formant dans chaque canal au moins deux trajets (21, 22) débouchant respectivement par deux orifices (23, 24) écartés l'un de l'autre le long d'une direction radiale du creuset,
le collecteur étant **caractérisé en ce qu'**il présente deux cavités (33, 34) de collecteur qui sont sensiblement circulaires et sont agencées sur une même face venant en vis-à-vis de l'anneau de raccordement, les cavités de collecteur étant décalées selon une direction radiale par rapport à l'axe du collecteur de façon que chaque cavité de collecteur (33, 34) se situe au-dessus d'un seul orifice (23, 24) de chaque canal une fois le collecteur et le creuset assemblés.

8. Collecteur (30) selon la revendication précédente, **caractérisé en ce qu'**il comprend une cloison circulaire de collecteur (32) séparant lesdites deux cavités de collecteur (33, 34), ladite cloison de collecteur (32) venant en appui contre des extrémités dites d'étanchéité (200) des cloisons de canal.

9. Collecteur (30) selon la revendication 7 ou 8, **caractérisée en ce qu'**il comprend, autour des cavités de collecteur, un filetage de collecteur (31) agencé pour permettre un assemblage par vissage de façon qu'un corps de creuset (10) comprenant également un filetage de creuset (13) complémentaire puisse se visser sur le collecteur (30) ou inversement.

10. Dispositif de chauffage par induction (1) comprenant un corps de creuset froid (10) selon l'une des revendications 1 à 6 et un collecteur de refroidissement (30) selon l'une des revendications 7 à 9 agencés pour que, lorsqu'ils sont assemblés ensemble, les éléments de distribution de liquide de refroidissement (33, 34) du collecteur (30) se raccordent au canaux de liquide de refroidissement (15) du corps de creuset (10).

11. Procédé de fabrication d'un creuset froid (10) pour dispositif de chauffage par induction, le creuset comprenant un corps de creuset (11) communiquant avec un collecteur de refroidissement (30), le corps de creuset comprenant une enveloppe tubulaire (14) s'étendant depuis le collecteur de refroidissement et entourant une chambre de chauffe comprise dans un volume de chauffe, l'enveloppe étant découpée longitudinalement de façon à réaliser plusieurs secteurs (16) séparés, des canaux de liquide de refroidissement (15) disposés longitudinalement dans l'épaisseur du creuset de façon que chaque secteur (16) comprend au moins un canal de liquide de refroidissement (15), le procédé comprenant les étapes suivantes :
- fournir une ou plusieurs pièces de départ monoblocs ou ébauches, en un matériau conducteur thermique et électrique, de préférence en cuivre, par exemple un rond plein ou un tube,
- pour chaque pièce de départ, usiner la pièce aux dimensions extérieures et intérieures souhaitées, suivant la taille de creuset souhaitée, pour réaliser un corps de creuset formant un anneau de raccordement duquel s'étend l'enveloppe tubulaire,
ainsi que, dans cet ordre ou dans un autre, les étapes suivantes :
- réaliser un filetage de creuset (13) sur le pourtour de l'anneau de raccordement (12),
- réaliser des alésages correspondant aux canaux de liquide de refroidissement (15) et débouchant dans la surface de l'anneau de raccordement (12),
- réaliser deux rainures, diamétralement opposées, dans la paroi de chaque canal (15),
- réaliser des découpes longitudinales (18, 19) sur l'enveloppe (14) à travers toute l'épaisseur de l'enveloppe, les découpes s'étendant entre l'anneau de raccordement (12) et jusqu'à l'extrémité du corps de creuset opposée à l'anneau.

12. Procédé selon la revendication 11, **caractérisé en ce qu'**un usinage circulaire est réalisée sur la face transversale sur laquelle débouchent les canaux de manière à former une gorge de raccordement (121) circulaire, lorsque les alésages ne sont pas encore réalisés, et une succession de gorges (121) entre les ouvertures des alésages lorsque les alésages sont réalisés, et **en ce qu'**une résine durcissante est introduite dans les gorges (121) de façon à les remplir pour assurer l'étanchéité entre deux canaux.

13. Procédé selon la revendication 11 ou 12, **caractérisé en ce qu'**on introduit une cloison de canal dans chaque canal après avoir réalisé les rainures.

14. Procédé selon l'une des revendications 11 à 13, **caractérisé en ce qu'**on réalise :
- des découpes longitudinales dites « hautes » (18) sur l'enveloppe (14) à travers toute l'épaisseur de l'enveloppe, les découpes s'étendant entre l'anneau de raccordement (12) vers l'extrémité du corps de creuset opposée à l'anneau sans atteindre l'extrémité distale du corps de creuset,
- des découpes longitudinales dites « basses » par électroérosion formant des fentes (19), chaque fente traversant toute l'épaisseur de l'enveloppe, étant suffisamment étroite pour ne pas laisser s'échapper un matériau à chauffer, et s'étendant dans le prolongement des découpes hautes (18) jusqu'à l'extrémité distale opposée à l'anneau de raccordement.

15. Procédé selon la revendication précédente, **caractérisé en ce que**, le découpage des fentes (19) est réalisé suivant les étapes suivantes :
- placer un noyau à l'intérieur du corps de creuset (11),
- obturer l'extérieur des découpes hautes au moins dans leur partie se raccordant avec les fentes, par exemple en plaçant un ruban d'obturation adhésif autour de l'enveloppe du corps de creuset,
- remplir les découpes hautes par de la résine,
- découper les fentes par électroérosion, notamment à fil,
- retirer ou dissoudre la résine.

## Patentansprüche

1. Kalttiegel (10) für einen Induktionsheizer (1), **dadurch gekennzeichnet, dass** er einen Tiegelkörper (11) umfasst, der Folgendes aufweist:
- einen Verbindungsring (12) mit einem ringförmigen Verteilerbereich (120),
- ein rohrförmiges Gehäuse (14), das sich von dem Verbindungsring (12) aus erstreckt, um ein Heizvolumen zu definieren, wobei das Gehäuse in Längsrichtung geschnitten ist, um eine Vielzahl von separaten Sektoren (16) zu schaffen,
- Kühlmittelkanäle (15), die in Längsrichtung in der Dickenausdehnung des Tiegelkörpers angeordnet sind, so dass jeder Sektor (16) mindestens einen Kühlmittelkanal (15) umfasst,
wobei jeder Sektor mindestens zwei Kühlmittelwege umfasst, einen Hinweg (22) und einen Rückweg (21) des Kühlmittels, die durch den mindestens einen Kühlmittelkanal (15) gebildet werden, wobei die Kühlmittelwege in den ringförmigen Verteilerbereich (120) münden, so dass der Verteilerbereich (120) für jeden Sektor eine Einlassöffnung (24) und eine Auslassöffnung (23) aufweist, wobei die Öffnungen entlang einer radialen Richtung des Kalttiegels voneinander beabstandet sind,
wobei sich auf diese Weise entlang des Umfangs des ringförmigen Verteilerbereichs zwei getrennte, um die Längsachse des Kalttiegels konzentrisch verlaufende Bereiche bilden, von denen einer nur mit dem Hinweg der Kanäle und der andere nur mit dem Rückweg der Kanäle in Verbindung steht,
wobei der Tiegelkörper dazu bestimmt ist, über den Verbindungsring (12) abnehmbar mit einem Kühlverteiler (30) verbunden zu werden, wobei der Kühlverteiler (30) Verteilungselemente für das Kühlmittel umfasst, die mit den Kühlmittelkanälen (15) verbunden sind, um die Flüssigkeit zwischen dem Kühlverteiler und den Kanälen zirkulieren zu lassen,
**und dadurch, dass** der Tiegelkörper (11) eine einteilige Struktur aus ein und demselben Material mit Materialkontinuität über mindestens zwei Sektoren aufweist.

2. Kalttiegel (10) nach Anspruch 1, **dadurch gekennzeichnet, dass** jeder Kanal eine eingebrachte, den Kanal trennende Trennwand (20) umfasst, die in Längsrichtung in den Kühlmittelkanal (15) eingesetzt ist und einen längsgerichteten Dichtungskontakt mit mindestens zwei unterschiedlichen Bereichen der Umfangswand des Kühlmittelkanals bildet, um den Hinweg (22) und den Rückweg (21) auf beiden Seiten der Trennwand (20) zu definieren, und der sich in Längsrichtung in demselben Kühlmittelkanal (15) erstreckt.

3. Kalttiegel (10) nach Anspruch 2, **dadurch gekennzeichnet, dass** jede Trennwand (20) des Kanals eine ebene oder zweidimensionale Form aufweist und in ihrem Kanal (15) so angeordnet ist, dass eine gedachte geometrische Ebene innerhalb der Dickenausdehnung der Wand im Wesentlichen tangential zu einem gedachten, zum Tiegel konzentrischen Drehzylinder verläuft.

4. Kalttiegel (10) nach Anspruch 2 oder 3, **dadurch gekennzeichnet, dass** jede den Kanal trennende Trennwand (20) eine Länge aufweist, die im Wesentlichen gleich oder kleiner als die Länge der Kanäle ist und dazu bestimmt ist, in einen Kanal eingesetzt zu werden, wobei ein von Null verschiedener Spalt zwischen dem Boden (151) des Kanals und dem Längsende, dem sogenannten Durchgangsende, der Kanalwand verbleibt.

5. Kalttiegel (10) nach einem der Ansprüche 2 bis 4, **dadurch gekennzeichnet, dass** jeder Kanal (15) in seiner Wand zwei separate Nuten aufweist, die so angeordnet und gestaltet sind, dass sie jede Trennwand (20) in dem Kanal aufnehmen und positionieren.

6. Kalttiegel (10) nach einem der vorhergehenden Ansprüche, **dadurch gekennzeichnet, dass** der Verbindungsring (12) an seinem Umfang ein Tiegelgewinde (13) aufweist, das so angeordnet ist, dass es eine Schraubverbindung ermöglicht, so dass ein mit einem komplementären Verteilergewinde (31) versehener Kühlverteiler (30) auf den Kalttiegel aufgeschraubt werden kann oder umgekehrt.

7. Kühlverteiler (30) zum Zusammenwirken mit einem Kalttiegel (10) für einen Induktionsheizer (1), wobei der Kalttiegel das Folgende umfasst:
- einen Verbindungsring (12) mit einem ringförmigen Verteilerbereich (120),
- ein rohrförmiges Gehäuse (14), das sich von dem Verbindungsring (12) aus erstreckt, um ein Heizvolumen zu definieren, wobei das Gehäuse in Längsrichtung geschnitten ist, um eine Vielzahl von separaten Sektoren (16) zu schaffen,
- Kühlmittelkanäle (15), die in der in Längsrichtung in der Dickenausdehnung des Kalttiegels angeordnet sind, so dass jeder Sektor (16) mindestens einen Kanal für die Kühlflüssigkeit umfasst, der eine Kanaltrennwand (20) aufweist, die in jedem Kanal mindestens zwei Wege (21, 22) bildet, die jeweils in zwei Öffnungen (23, 24) münden, die entlang einer radialen Richtung des Tiegels voneinander beabstandet sind,
wobei der Kühlverteiler **dadurch gekennzeichnet ist, dass** er zwei im Wesentlichen kreisförmige Kollektorhohlräume (33, 34) aufweist, die auf derselben dem Verbindungsring zugewandten Seite angeordnet sind, wobei die Kollektorhohlräume in radialer Richtung in Bezug auf die Achse des Kollektors versetzt sind, so dass sich jeder Kollektorhohlraum (33, 34) über einer einzigen Öffnung (23, 24) jedes Kanals befindet, sobald der Kühlverteiler und der Tiegel zusammengebaut sind.

8. Kühlverteiler (30) nach dem vorhergehenden Anspruch, **dadurch gekennzeichnet, dass** er eine kreisförmige Verteilertrennwand (32) umfasst, die die beiden Verteilerhohlräume (33, 34) trennt, wobei die Verteilertrennwand (32) an den sogenannten Dichtungsenden (200) der Kanaltrennwände anliegt.

9. Kühlverteiler (30) nach Anspruch 7 oder 8, **dadurch gekennzeichnet, dass** er um die Verteilerhohlräume herum ein Verteilergewinde (31) aufweist, das so angeordnet ist, dass es eine Schraubverbindung ermöglicht, so dass ein Grundkörper des Kalttiegels (10), der ebenfalls ein komplementäres Tiegelgewinde (13) aufweist, auf den Verteiler (30) geschraubt werden kann oder umgekehrt.

10. Induktionsheizgerät (1), das einen Grundkörper eines Kalttiegels (10) nach einem der Ansprüche 1 bis 6 und einen Kühlverteiler (30) nach einem der Ansprüche 7 bis 9 aufweist, der so angeordnet ist, dass die Kühlmittelverteilungselemente (33, 34) des Verteilers (30) im zusammengebauten Zustand mit den Kühlmittelkanälen (15) des Tiegelkörpers (10) verbunden sind.

11. Verfahren zur Herstellung eines Kalttiegels (10) für eine induktive Erwärmung, wobei der Kalttiegel einen Tiegelkörper (11) umfasst, der mit einem Kühlverteiler (30) in Verbindung steht, wobei der Tiegelkörper (11) ein rohrförmiges Gehäuse (14) aufweist, das sich vom Kühlverteiler weg erstreckt und eine Heizkammer umgibt, die in einem Heizvolumen enthalten ist, wobei das Gehäuse in Längsrichtung geschnitten ist, um eine Vielzahl von separaten Sektoren (16) zu bilden, wobei Kühlmittelkanäle (15) in Längsrichtung in der Dickenausdehnung des Kalttiegels angeordnet sind, so dass jeder Sektor (16) mindestens einen Kühlmittelkanal (15) umfasst, wobei das Verfahren die folgenden Schritte umfasst:
- Bereitstellen eines oder mehrerer einteiliger Ausgangsteile oder Rohlinge aus einem thermisch und elektrisch leitenden Material, vorzugsweise Kupfer, zum Beispiel in Form eines massiven Rings oder Rohrs,
- für jedes Ausgangsteil Bringen des Teils auf die gewünschten Außen- und Innenmaße, je nach gewünschter Tiegelgröße, um einen Tiegelkörper herzustellen, der einen Verbindungsring bildet, von dem aus sich das rohrförmige Gehäuse erstreckt,
sowie, in dieser oder einer anderen Reihenfolge, die folgenden Schritte:
- Herstellen eines Tiegelgewindes (13), das um den Umfang des Verbindungsrings (12) verläuft,
- Bohren der Kühlmittelkanäle (15) in die Oberfläche des Verbindungsrings (12),
- Einbringen von zwei diametral gegenüberliegenden Nuten in die Wand jedes Kanals (15),
- Anbringen von Längsschnitten (18, 19) im Gehäuse (14), die sich über die gesamte Dicke des Gehäuses erstrecken, wobei sich die Schnitte zwischen dem Verbindungsring (12) und dem dem Verbindungsring gegenüberliegenden Ende des Tiegelkörpers erstrecken.

12. Verfahren nach Anspruch 11, **dadurch gekennzeichnet, dass** eine kreisförmige Bearbeitung auf der Querfläche, auf der die Kanäle münden, durchgeführt wird, um eine kreisförmige Verbindungsnut (121) zu bilden, wenn die Bohrungen noch nicht hergestellt sind, und eine Folge von Nuten (121) zwischen den Öffnungen der Bohrungen, wenn die Bohrungen hergestellt sind, und dass ein härtendes Harz in die Nuten (121) eingebracht wird, um diese zu füllen, um die Dichtheit zwischen zwei Kanälen zu gewährleisten.

13. Verfahren nach Anspruch 11 oder 12, **dadurch gekennzeichnet, dass** in jeden Kanal nach dem Herstellen der Rillen eine Trennwand eingebracht wird.

14. Verfahren nach einem der Ansprüche 11 bis 13, **dadurch gekennzeichnet, dass** das Folgende eingebracht wird:
- längs verlaufende, als "hoch" bezeichnete, Längsschnitte (18) in dem Gehäuse (14), die sich durch die gesamte Dickenerstreckung des Gehäuses erstrecken, wobei sich die Schnitte zwischen dem Verbindungsring (12) in Richtung auf das dem Verbindungsring gegenüberliegende Ende des Tiegelkörpers erstrecken, ohne das distale Ende des Tiegelkörpers zu erreichen,
- längs verlaufende, als "niedrig" bezeichnete, Längsschnitte, die durch Elektroerosion eingebracht werden und Schlitze (19) bilden, wobei jeder Schlitz sich durch die gesamte Dickenerstreckung der Hülle erstreckt und hinreichend schmal ist, um kein zu erhitzendes Material entweichen zu lassen, und sich in der Verlängerung der hohen Schnitte (18) bis zum distalen Ende gegenüber dem Verbindungsring erstreckt.

15. Verfahren nach dem vorhergehenden Anspruch, **dadurch gekennzeichnet, dass** das Einbringen der Schlitze (19) gemäß den folgenden Schritten durchgeführt wird:
- Einsetzen eines Kerns in den Tiegelkörper (11),
- Abdichten der Außenseite der hohen Aussparungen zumindest in dem Teil, der mit den Schlitzen verbunden ist, zum Beispiel durch Anbringen von Dichtungsklebeband um den Tiegelkörper,
- Füllen der hohen Aussparungen mit Harz,
- Einbringen der Schlitze durch Elektroerosion, insbesondere durch Drahterosion,
- Schneiden oder Auflösen des Harzes.

## Claims

1. Cold crucible (10) for an induction heating device (1), **characterized in that** it comprises a crucible body (11) comprising:
- a connection ring (12) comprising an annular distribution region (120),
- a tubular casing (14) extending from the connection ring (12) to define a heating volume, the casing being cut longitudinally so as to produce several separated sectors (16),
- coolant channels (15) arranged longitudinally in the thickness of the crucible body so that each sector (16) comprises at least one coolant channel (15),
each sector comprising at least two coolant paths, an outward path (22) and a return path (21) for the coolant, formed by the at least one coolant channel (15), said paths leading into the annular distribution region (120) so that said region (120) has, for each sector, an inlet opening (24) and an outlet opening (23), the openings being spaced apart from one another along a radial direction of the crucible,
thus forming, along the circumference of the annular distribution region, two distinct concentric regions around the longitudinal axis of the crucible, of which one communicates only with the outward path of the channels and the other communicates only with the return path of the channels,
the crucible body being intended to be removably assembled with a cooling manifold (30) via the connection ring (12), the manifold (30) comprising coolant distribution elements connecting to the coolant channels (15), owing to this assembly, in order to circulate said liquid between the manifold and the channels,
**and in that** said crucible body (11) has a one-piece structure composed of one and the same material having a continuity of material over at least two sectors.

2. Crucible (10) according to claim 1, **characterized in that** each channel comprises a fitted channel partition (20) inserted longitudinally in said channel (15) and forming an impermeable longitudinal contact with at least two distinct regions of the peripheral wall of said channel, so as to define the outward path (22) and the return path (21) on either side of said partition (20) and extending longitudinally inside one and the same channel (15).

3. Crucible (10) according to claim 2, **characterized in that** each channel partition (20) has a flat or two-dimensional shape and is arranged in its channel (15) so that an imaginary geometric plane comprised within the thickness of the partition is substantially tangential to an imaginary cylinder of revolution concentric to the crucible.

4. Crucible (10) according to claim 2 or 3, **characterized in that** each channel partition (20) has a length substantially equal to or smaller than the length of the channels, and is provided to be inserted in a channel, leaving a non-zero gap between the bottom (151) of the channel and the longitudinal end, called passage end, of the channel partition.

5. Crucible (10) according to one of claims 2 to 4, **characterized in that** each channel (15) comprises, in its wall, two distinct grooves arranged and configured to receive and position each partition (20) in said channel.

6. Crucible (10) according to any one of the preceding claims, **characterized in that** the connection ring (12) comprises, on its circumference, a crucible thread (13) arranged to allow an assembly by screwing so that a cooling manifold (30) equipped with a manifold thread (31) which is complementary to it can be screwed onto the crucible or vice versa.

7. Cooling manifold (30) intended to cooperate with a cold crucible (10) for an induction heating device (1), the crucible comprising:
- a connection ring (12) comprising an annular distribution region (120),
- a tubular casing (14) extending from the connection ring (12) to define a heating volume, the casing being cut longitudinally so as to produce several separated sectors (16),
- coolant channels (15) arranged longitudinally in the thickness of the crucible so that each sector (16) comprises at least one coolant channel comprising a channel partition (20), forming, in each channel, at least two paths (21, 22) leading respectively through two openings (23, 24) spaced apart from one another along a radial direction of the crucible,
the manifold being **characterized in that** it has two manifold cavities (33, 34) which are substantially circular and are arranged on one and the same face being face-to-face with the connection ring, the manifold cavities being offset in a radial direction with respect to the axis of the manifold so that each manifold cavity (33, 34) is located above a single opening (23, 24) of each channel once the manifold and the crucible have been assembled.

8. Manifold (30) according to the preceding claim, **characterized in that** it comprises a circular manifold partition (32) separating said two manifold cavities (33, 34), said manifold partition (32) resting against ends, called sealing ends, (200) of the channel partitions.

9. Manifold (30) according to claim 7 or 8, **characterized in that** it comprises, around the manifold cavities, a manifold thread (31) arranged to allow an assembly by screwing so that a crucible body (10) also comprising a complementary crucible thread (13) can be screwed onto the manifold (30) or vice versa.

10. Induction heating device (1) comprising a cold crucible body (10) according to one of claims 1 to 6 and a cooling manifold (30) according to one of claims 7 to 9 arranged in order that, when they are assembled together, the coolant distribution elements (33, 34) of the manifold (30) connect to the coolant channels (15) of the crucible body (10).

11. Method for manufacturing a cold crucible (10) for an induction heating device, the crucible comprising a crucible body (11) communicating with a cooling manifold (30), the crucible body comprising a tubular casing (14) extending from the cooling manifold and surrounding a heating chamber comprised within a heating volume, the casing being cut longitudinally so as to produce several separated sectors (16), coolant channels (15) arranged longitudinally in the thickness of the crucible so that each sector (16) comprises at least one coolant channel (15), the method comprising the following steps:
- providing one or more one-piece starting parts or blanks, made of a thermally and electrically conductive material, preferably of copper, for example a solid circle or a tube,
- for each starting part, machining the part to the desired external and internal dimensions, according to the desired crucible size, in order to produce a crucible body forming a connection ring from which the tubular casing extends,
as well as, in this order or in another order, the following steps:
- producing a crucible thread (13) on the circumference of the connection ring (12),
- producing bores corresponding to the coolant channels (15) and leading into the surface of the connection ring (12),
- producing two grooves, diametrically opposite, in the wall of each channel (15),
- producing longitudinal cuts (18, 19) on the casing (14) through the whole thickness of the casing, the cuts extending between the connection ring (12) and up to the end of the crucible body opposite the ring.

12. Method according to claim 11, **characterized in that** a circular machining is carried out on the transverse face onto which the channels lead so as to form a circular connection groove (121), when the bores have not yet been produced, and a succession of grooves (121) between the openings of the bores when the bores have been produced, and **in that** a hardenable resin is introduced into the grooves (121) so as to fill them in order to ensure the sealing between two channels.

13. Method according to claim 11 or 12, **characterized in that** a channel partition is introduced into each channel after having produced the grooves.

14. Method according to one of claims 11 to 13, **characterized in that** the following are produced:
- longitudinal cuts called "top" (18) on the casing (14) through the whole thickness of the casing, the cuts extending between the connection ring (12) towards the end of the crucible body opposite the ring without reaching the distal end of the crucible body,
- longitudinal cuts called "bottom" by means of spark erosion, forming slits (19), each slit passing through the whole thickness of the casing, being narrow enough to prevent a material to be heated from escaping, and extending in the extension of the top cuts (18) up to the distal end opposite the connection ring.

15. Method according to the preceding claim, **characterized in that** the cutting of the slits (19) is carried out according to the following steps:
- placing a core inside the crucible body (11),
- sealing the outside of the top cuts, at least in their part connecting to the slits, for example by placing an adhesive sealing tape around the casing of the crucible body,
- filling the top cuts with resin,
- cutting the slits by means of spark erosion, in particular wire erosion,
- removing or dissolving the resin.
